# EUROPÄISCHE PATENTSCHRIFT

(11) **EP 0 019 074 B1**
(45) Veröffentlichungstag und Bekanntmachung des Hinweises auf die Patenterteilung: **03.02.1982**
(21) Anmeldenummer: 80101806.0
(22) Anmeldetag: 03.04.1980
(51) Int. Cl.: B22C 15/22

(54) **Düse zum Entlüften,Belüften oder Beschicken von Formen**
Nozzle for ventilating, aerating or charging moulds
Tuyère pour aérer, ventiler ou charger des moules

(30) Priorität: 24.04.1979 DE 2916465
(43) Veröffentlichungstag der Anmeldung: 26.11.1980
(73) Patentinhaber: Zimmermann, Gottfried, D-6335 Lahnau 2 (DE)
(72) Erfinder: Zimmermann, Gottfried, D-6335 Lahnau 2 (DE)

## Beschreibung

Die Erfindung bezieht sich auf eine Düse zum Entlüften, Belüften oder Beschicken von Formen für Gießereizwecke oder für die Kunststoffverarbeitung.

In der Gießereiindustrie werden derartige Düsen für Blaskernkästen, Kokillenkernkästen oder Modelle für das Vakuumformverfahren eingesetzt. Auch in der Kunststoffverarbeitung finden Düsen vielseitig Verwendung. Die in die Formwandung einzusetzenden Düsen haben die Aufgabe einerseits beim Füllen der Form die Luft schnell und restlos abzuleiten und andererseits eine möglichst ungestörte Formoberfläche zu belassen. Beim Bedampfen von Schaumstoff-Formen wird Dampf durch die Düsen in den Füllstoff der Form geschickt. Auch hier sollen die Düsen zwar den Durchlaß von Luft oder Dampf gewährleisten, aber das Austreten von Füllstoff verhindern.

Gebräuchlich sind Düsen mit einem in die Formwandung einzusetzenden Halteteil, welcher zum Forminnenraum hin mit einer Düsenwand abgeschlossen ist, welche eine Vielzahl von Durchtrittsöffnungen aufweist. Am häufigsten bestehen die Durchtrittsöffnungen aus parallelen Schlitzen. Das Problem bei derartigen Düsen besteht darin, daß die Durchtrittsöffnungen zwar möglichst fein sein sollen, sich aber nicht verstopfen dürfen. Nach einer bekannten Ausführung (DE-C-861 738) soll durch konische Gestaltung der Schlitzquerschnitte den beiden Forderungen Rechnung getragen werden. Beim Einsetzen der Düsen in die Formwand kann man aber eine Verformung der Düse, insbesondere im Bereich der Schlitze, nicht immer vermeiden. Auf der Rückseite der Stege zwischen den einzelnen Schlitzen vorgesehene Abstandshalter, beispielsweise in Form von Ringen sollen dem abdelfen, sie behindern aber den Durchtritt der Luft und begünstigen das Verstopfen der Querschnitte. Außerdem wird der Herstellungsaufwand durch solche zusätzlichen Teile erheblich vergrößert und die Reinigungsmöglichkeit verschlechtert.

Der Erfindung liegt die Aufgabe zugrunde, Düsen mit möglichst feinen Durchtrittsöffnungen ohne besonderen Aufwand herstellen zu können, die sich nicht leicht verstopfen sowie in der Lage sind auch hohen Drucken standzuhalten.

Zur Lösung dieser Aufgabe wird vorgeschlagen, die Düsenwand mit einer Folie zu versehen, welche im Bereich der Durchtrittsöffnungen der Düsenwand Durchbrechungen aufweist, die eine geringere Abmessung haben als die Durchtrittsöffnungen der Düsenwand.

Die mit der Düsenwand fest verbundene Folie bringt folgende Vorteile mit sich :
a) In die Folie können feine Durchbrechungen mit glatten Rändern eingestanzt werden, so daß sich Sandkörner oder sonstiger Formstoff nicht so leicht festklemmen können.
b) Die mit der Düsenwand körperfest verbundene Folie fixiert die Stege der Düsenwand, so daß besondere Stabilisierungselemente auf den Stegrückseiten nicht mehr nötig werden.
c) Die Folie kann aus besonders verschleißfestem Material ohne großen Aufwand hergestellt werden (z.B. aus Edelstahl), um die Haltbarkeit der Düse wesentlich zu verlängern. Der Grundkörper der Düse kann deshalb aus billigerem Material (z.B. Kunststoff) bestehen.
d) Die räumliche Anordnung und Feinheit der Durchbrechungen läßt sich weitgehend variieren.
e) Da die Durchbrechungen der Folie kleiner sind als die Durchtrittsöffnungen der Düsenwand, können Sandpartikel, nachdem sie die dünne Folie fast reibungslos passiert haben, in den freien Raum fallen, welcher durch den erweiterten Durchschnittsquerschnitt hinter der Folie gebildet wird. Auf diese Weise wird ein Effekt erzielt welcher den Selbstreinigungseffekt der bekannten konischen Schlitze noch übertrifft.

In der Zeichnung ist die Erfindung an Ausführungsbeispielen dargestellt. Es zeigen
Fig. 1 eine Düse im Schnitt,
Fig. 2a, b, c verschiedene Gestaltungen der Durchtrittsöffnungen
Fig. 3 den Bereich einer Durchtrittsöffnung im vergrößerten Maßstab,
Fig. 4, 5 eine Düse mit zweischichtiger Folie im Schnitt bzw. in Draufsicht und
Fig. 6 eine Düse mit kammartig ineinandergreifender zweiteiliger Folie.

Der aus Aluminium, Messing, Automatenstahl oder Kunststoff gefertigte Grundkörper der Düse besteht aus dem zylindrischen Halteteil 1 und der Düsenwand 3. Der Halteteil 1 setzt sich in die angedeutete Formwandung 2 ein, während die Düsenwand 3 den Abschluß zum Forminnenraum bildet. Die Düsenwand 3 ist mit einer Folie 4 aus Edelstahl versehen (z.B. durch Kleben). Die Düsenwand 3 weist eine Vielzahl von Durchtrittsöffnungen 5 für das abzuführende Medium auf. Die Folie 4 hat entsprechende Durchbrechungen 6 mit geringerer Abmessung, so daß die Folie die Durchtrittsöffnungen 5 etwas überragt. Während z.B. die Düsenwand 3 Schlitze von 0,8 mm Breite hat, sind die Durchbrechungen 6 der Folie 4 nur 0,5 mm breit. Die Düsenwand 3 mit der Folie 4 bildet die Begrenzung der Formoberfläche und zwar in einer Weise, daß der Verschleiß der Düse verringert wird und feine Sandkörner hinter der Folie 4 einen erweiterten Raum vorfinden und sich deshalb nicht festsetzen können. Die Folie 4 stabilisiert außerdem die Düsenwand 3 und verhindert seitliche Verschiebungen der Schlitzstege, d.h. Veränderungen der Durchtrittsöffnungen 5. Die Gestaltung der Durchbrechungen 6 kann unterschiedlich sein. Fig. 2a zeigt durchgehende Schlitze 7. Fig. 2b ebenfalls Schlitze, wobei allerdings die Stege 8 der Folie 4 durch einen Quersteg 9 zur weiteren Stabilisierung verbunden sind. Eine Veränderung der Schlitzbreite durch Verformen der Düse ist dabei nicht mehr möglich. Wie Fig. 2c zeigt, sind auch Durchbrechungen in Form von Bohrungen 10 möglich. Die verschiedenartigen Durchbrechungen 6 in der Folie 4 können auf einfache Weise eingestanzt werden. Hierdurch ergeben sich sehr glatte Ränder. Ein geringes Abbiegen der überstehenden Teile 11 im Bereich der Durchtrittsöffnungen 5 erleichtert das Entnehmen eines hergestellten Formkörpers. Obwohl es bereits möglich ist in einer Folie 4 wesentlich feinere Durchbrechungen 6 anzubringen als in einer massiven Düse herkömmlicher Art, läßt sich der Durchtrittsquerschnitt noch dadurch verkleinern, indem man entweder die Folie 4 zweischichtig mit sich überschneidenden Durchbrechungen ausführt (Fig. 4 und 5) oder die Folie zweiteilig ausführt und bis auf die gewünschte Schlitzbreite aneinanderfügt (Fig. 6). In der zweischichtigen Folie wird der Durchtrittsquerschnitt durch den Bereich 13 bestimmt, in welchem die Durchbrechungen 6' der oberen Schicht 4' und 6" der unteren Schicht 4" übereinander zu liegen kommen. Außer den dargestellten rechtwinklig zueinander liegenden Schlitzen sind auch andere Formen und gegenseitige Lagen von Durchbrechungen denkbar. Kammartig ineinanderschiebbare Teile 14 der Folie gemäß Fig. 6 erlauben feinste Schlitzbreiten, je nachdem wie dicht man die nebeneinanderliegenden Teile 14 mit den Zungen 15 aneinanderfügt.

Die Führungsnut 12 am unteren Ende des Halteteils 1 dient zur Führung und Justierung bei der Fertigung, damit die Durchtrittsöffnungen 5 der Düsenwand 3 mit den Durchbrechungen 6 der Folie 4 beim Verbinden der beiden Teile in der gewünschten Weise übereinstimmen.

Während bei Gießereiformen das die Düsen durchströmende Medium aus dem Formeninnenraum nach außren tritt, gibt es andere Fälle, bei denen das Medium von außen in die Form oder dgl. eingeführt werden soll. Die Folie wird zweckmäßig auf der Düsenplattenseite angebracht, auf welcher das Medium auftritt, d.h. bei Gießereiformen - wie in den Figuren dargestellt - auf der den Formhohlraum begrenzenden Seite.

In anderen Anwendungsbereichen, z.B. beim Bedampfen von Kunststoff-Formen oder beim Beschicken mit Farbe, Leim oder dgl. Medien kann die Anordnung auf der Gegenseite der Düsenplatte zweckmäßig sein.

Bei einer mehrlagigen Folie (Fig. 4) könnten die Durchbrechungen von Lage zu Lage kleiner werden. Hinter den größeren Durchtritssöffnungen 5 könnten in der Folie 4 anstatt jeweils einer kleineren Durchbrechung 6 Nester von feinen Löchern angeordnet sein, ohne vom Erfindungsprinzip abzuweichen. Die Folie 4 könnte außerdem teflonisiert oder der freie Lochrand der Folie geschlitzt sein, sodaß ein Flattern möglich ist und damit erreicht wird, daß die Düse sauber bleibt.

## Patentansprüche

1. Düse zum Entlüften, Belüften oder Beschicken von Formen für Gießereizwecke, für die Kunststoffverarbeitung oder dergleichen, bestehend aus einem in die Formwandung (2) einzusetzenden Halteteil (1), welcher zum Forminnenraum hin mit einer Düsenwand (3) abgeschlossen ist, die eine Vielzahl von Durchtrittsöffnungen (5) aufweist, dadurch gekennzeichnet, daß die Düsenwand (3) mit einer Folie (4) versehen ist, welche im Bereich der Durchtrittsöffnungen (5) der Düsenwand (3) Durchbrechungen (6) aufweist, die eine geringere Abmessung haben als die Durchtrittsöffnungen (5) der Düsenwand (3).

2. Düse nach Anspruch 1, dadurch gekennzeichnet, daß die Düsenwand (3) auf der den Formhohlraum begrenzenden Seite mit der Folie 4) versehen ist.

3. Düse nach Anspruch 1, dadurch gekennzeichnet, daß die Folie (4) auf der dem Formhohlraum abgewandten Seite der Düsenwand (3) aufgebracht ist.

4. Düse nach einem der Ansprüche 1 bis 3, dadurch gekennzeichnet, daß die die Durchtrittsöffnungen (5) der Düsenwand (3) überragenden Teile (11) der Folie (4) zu den Durchtrittsöffnungen (5) hin geneigt sind.

5. Düse nach einem der Ansprüche 1 bis 4, dadurch gekennzeichnet, daß die Folie (4) aus Edelstahl besteht.

6. Düsen nach einem der Ansprüche 1 bis 5, dadurch gekennzeichnet, daß die Durchtrittsöffnungen (5) und Durchbrechungen (6) schlitzförmig ausgebildet sind, wobei die schlitzförmigen Durchbrechungen der Folie (4) durch mindestens einen Quersteg (9) unterbrochen sind.

7. Düse nach einem der Ansprüche 1 bis 6, dadurch gekennzeichnet, daß die Folie (4) aus zwei übereinanderliegenden Schichten (4', 4") besteht, deren Durchbrechungen (6', 6") sich überschneiden.

8. Düse nach einem der Ansprüche 1 bis 6, dadurch gekennzeichnet, daß die Folie (4) aus zwei nebeneinanderliegenden kammartigen Teilfolien (14) besteht, deren Zungen (15) sich bis auf die gewünschte Spaltbreite der Durchbrechungen (6) ineinanderfügen.

9. Düse nach einem der Ansprüche 1 bis 8, dadurch gekennzeichnet, daß das Halteteil (1) an der der Düsenwand (3) abgewandten Seite mit einer Führungsnut (12) versehen ist.

## Claims

1. Nozzle for venting, aerating or introducing substances into moulds for foundry purposes, moulds for processing synthetic plastic materials or the like, comprising a supporting part (1) which is to be inserted in the mould wall (2) and which is closed at the mould cavity side with a nozzle wall (3) having a plurality of through apertures (5), characterised in that the nozzle wall (3) is provided with a foil or sheet (4) which in the region of the through apertures (5) of the nozzle wall (3) comprises perforations (6) which are of smaller size than the through apertures (5) of the nozzle wall (3).

2. Nozzle according to claim 1, characterised in that the nozzle wall (3) is provided with the sheet (4) at the nozzle wall side which bounds the mould cavity.

3. Nozzle according to claim 1, characterised in that the sheet (4) is arranged at that side of the nozzle wall (3) which is remote from the mould cavity.

4. Nozzle according to one of claims 1 to 3, characterised in that those portions (11) of the sheet (4) which project over the through apertures (5) of the nozzle wall (3) are inclined towards the through apertures (5).

5. Nozzle according to one of claims 1 to 4, characterised in that the sheet (4) is made of special steel.

6. Nozzle according to one of claims 1 to 5, characterised in that the through apertures (5) and perforations (6) are slot-shaped, the slot-shaped perforations of the sheet (4) being interrupted by at least one transverse web (9).

7. Nozzle according to one of claims 1 to 6, characterised in that the sheet (4) comprises two layers (4', 4") situated one above the other, with their perforations (6', 6") intersecting.

8. Nozzle according to one of claims 1 to 6, characterised in that the sheet (4) comprises two comb-like sheet parts (14) which are arranged adjacent one another and whose teeth (15) mate into one another to the extent of leaving the desired clear gap width for the perforations (6).

9. Nozzle according to one of claims 1 to 8, characterised in that the supporting part (1) is provided with a guide groove (12) at the side remote from the nozzle wall (3).

## Revendications

1. Buse pour le dégazage, la mise à l'atmosphère ou l'alimentation de moules de fonderie ou pour la mise en oeuvre de matière synthétique ou analogue, cette buse étant composée d'une pièce de retenue (1) destinée à être insérée dans la paroi (2) du moule et terminée par une cloison (3) présentant une pluralité d'ouvertures de passage (5), caractérisée en ce que la cloison (3) est munie d'une feuille (4) qui, dans le champ des ouvertures de passage (5) de la cloison (3), présente des percées (6) de dimension plus petite que les ouvertures de passage (5) de la cloison (3) de la buse.

2. Buse selon la revendication 1, caractérisée en ce que la cloison (3) est munie de la feuille (4) du côté délimitant l'empreinte du moule.

3. Buse selon la revendication 1, caractérisée en ce que la feuille (4) est appliquée du côté de la cloison (3) opposé à l'empreinte du moule.

4. Buse selon l'une des revendications 1 à 3, caractérisée en ce que les parties (11) de la feuille (4) qui se superposent aux ouvertures de passage (5) dans la cloison (3) sont inclinées en direction de ces ouvertures de passage (5).

5. Buse selon l'une des revendications 1 à 4, caractérisée en ce que la feuille (4) est en acier spécial.

6. Buse selon l'une des revendications 1 à 4, caractérisée en ce que les ouvertures de passage (5) et les percées (6) sont en forme de fentes, les percées en forme de fentes de la feuille (4) étant interrompues par au moins un plein transversal (9).

7. Buse selon l'une des revendications 1 à 6, caractérisée en ce que la feuille (4) se compose de deux couches superposées (4', 4") dont les percées (6', 6") s'intersectent.

8. Buse selon l'une des revendications 1 à 6, caractérisée en ce que la feuille (4) se compose de deux feuilles partielles (14) juxtaposées, en forme de peignes dont les dents (15) s'imbriquent les unes entre les autres jusqu'à la largeur désirée pour les percées (6).

9. Buse selon l'une des revendications 1 à 8, caractérisée en ce que la pièce de retenue (1) est munie, du côté opposé à la cloison (3), d'une rainure de guidage (12).
